# EUROPÄISCHE PATENTSCHRIFT

(11) **EP 3 906 812 B1**
(45) Veröffentlichungstag und Bekanntmachung des Hinweises auf die Patenterteilung: **13.09.2023**
(21) Anmeldenummer: 21167229.0
(22) Anmeldetag: 07.04.2021
(51) Int. Cl.: A47B 3/091, A47B 3/08

(54) **KLAPPTISCH**
FOLDING TABLE
TABLE RABATTABLE

(30) Priorität: 07.05.2020 DE 102020112384
(43) Veröffentlichungstag der Anmeldung: 10.11.2021
(73) Patentinhaber: Sedus Systems GmbH, 59590 Geseke (DE)
(72) Erfinder: REIM, Andreas, 32052 Herford (DE)
(74) Vertreter: Meinke, Jochen

(56) Entgegenhaltungen:
- EP-A1- 1 359 824

## Beschreibung

Die Erfindung betrifft einen Klapptisch mit einer Tischplatte und zwei daran angelenkten U-förmigen, ein- und ausklappbaren Beinpaaren, die in der eingeklappten Lage an der Tischplattenunterseite anliegen und auf einem Teil ihrer Länge ineinander liegen, wobei am jeweiligen Beinpaar jeweils ein Schwenkbügel angelenkt ist, welcher mit seinem Stegbereich an der Tischplattenunterseite festlegbar ist, wobei das jeweilige Beinpaar mit seinem jeweiligen Stegbereich in wenigstens einem Schwenkgelenk an der Tischplattenunterseite derart gelagert ist, dass bei der Schwenkbewegung die beiden Beinpaare in Schwenkachsenrichtung entgegengesetzt zueinander verschoben werden.

Ein ähnlicher Klapptisch ist aus DE 24 18 478 C3 bekannt. Dieser Klapptisch weist eine Tischplatte und zwei daran angelenkte, bevorzugt U-förmige, ein- und ausklappbare Beinpaare auf, die in der eingeklappten Lage an der Tischplattenunterseite anliegen und auf einem Teil ihrer Länge ineinander liegen, sowie zumindest in der ausgeklappten Lage durch Federwirkung feststellbar sind, wobei die Feststellung der Beinpaare mit Hilfe von Spiralzugfedern erfolgt, die einerseits an der Tischplattenunterseite und andererseits an Bügeln angebracht sind, welche mit einem Schenkelende unterhalb der Tischplatte am Tisch angelenkt sind, wobei die Anlenkung der Beinpaare an der Tischplatte über die Bügel erfolgt, die hierzu mit ihren anderen Schenkelenden an den Beinpaaren in deren bei aufgeklapptem Tisch oberen Bereich angelenkt sind. Dabei sind die Befestigungsstellen der Spiralzugfedern an den Bügeln in der Nähe der Anlenkstellen der Bügel an den Beinpaaren vorgesehen, wogegen die Spiralzugfedern jeweils mit ihren den Bügeln abgewandten Enden an an der Tischplattenunterseite befestigten Beschlägen angebracht sind, wobei die Beschläge zur Aufnahme und zum Halt der Beinpaare in deren ausgeklappter Stellung dienen und hierzu Halteaussparungen aufweisen und wobei die Bügel an der Tischplattenunterseite in deren Mittenbereich eine weitere Anlenkung haben.

Bei diesem Klapptisch sind somit die Beinpaare nicht unmittelbar an der Tischplattenunterseite angelenkt, so dass zumindest beim Ein- und Ausklappen derselben eine relativ instabile Verbindung mit der Tischplatte besteht. Außerdem können die beiden Beinpaare nur versetzt zueinander angeordnet werden, damit sie in eingeklappter Lage auf einem Teil ihrer Länge ineinander liegen und vollständig an der Tischplattenunterseite anliegen können. Diese versetzte Anordnung bietet in ausgeklappter Funktionslage des Klapptisches kein ansprechendes Erscheinungsbild.

Ein ähnlicher Klapptisch ist aus DE 75 41 061 U bekannt.

Aus EP1359824 ist ein Klapptisch mit den Merkmalen des Oberbegriffs des Patentanspruchs 1 bekannt.

Aufgabe der Erfindung ist es, bei einem Klapptisch die Stabilität und Funktionsfähigkeit zu verbessern und eine symmetrische Anordnung der beiden Beinpaare in ausgeklappter Funktionslage zu ermöglichen, wobei trotzdem eine Anlage der beiden Beinpaare an der Tischplattenunterseite in eingeklappter Lage gewährleistet sein soll.

Diese Aufgabe wird bei einem Klapptisch der eingangs bezeichneten Art erfindungsgemäß dadurch gelöst, dass die beiden Beinpaare in der ein- und ausgeklappten Lage durch Federwirkung feststellbar sind und dass das jeweilige Schwenkgelenk einen an der Tischplattenunterseite befestigten Außenkörper und einen schwenkbar innerhalb des Außenkörpers aufgenommenen Innenkörper aufweist, der drehfest mit dem Stegbereich des zugeordneten Beinpaares verbunden ist, wobei der Außenkörper und der Innenkörper eine zueinander komplementäre Innen- oder Außenkontur aufweisen, die bei der Schwenkbewegung eine axiale Bewegung zwischen dem Außen- und dem Innenkörper bewirkt.

Bei einem erfindungsgemäßen Klapptisch ist somit jedes Beinpaar in wenigstens einem Schwenkgelenk an der Tischplattenunterseite gelagert, so dass in allen Schwenk- bzw. Klapplagen eine stabile Verbindung zwischen dem jeweiligen Beinpaar und der Tischplatte gewährleistet ist. Aufgrund der Gestaltung der Schwenkgelenke wird das jeweilige Beinpaar beim Einklappen zwangsweise axial, also in Schwenkachsenrichtung, verschoben, wobei die Schwenkgelenke der beiden Beinpaare umgekehrt zueinander angeordnet sind, so dass die axiale Verschiebung entgegengesetzt erfolgt. Dadurch können die beiden Beinpaare in ausgeklappter Funktionslage ohne seitlichen Versatz zueinander angeordnet sein und werden beim Einklappen so axial verschoben, dass sie in eingeklappter Lage ineinander und an der Tischplattenunterseite anliegen.

Dabei ist bevorzugt vorgesehen, dass die Außenkontur wenigstes eine schräg verlaufende Ausbuchtung und die Innenkontur wenigstens eine komplementäre Einbuchtung aufweist. Neben der zusätzlichen Axialbewegung beim Verschwenken wird dadurch eine verbesserte Kraftverteilung durch größere Flächen erreicht.

In weiterer Ausgestaltung ist vorgesehen, dass der Außenkörper zwei miteinander verbundene Gehäusehälften aufweist. Zur Montage kann dann der Innenkörper zunächst in eine Gehäusehälfte eingesetzt werden und dann der Außenkörper durch Aufsetzen und Befestigen der anderen Gehäusehälfte geschlossen werden.

Bevorzugt ist auch vorgesehen, dass der Innenkörper zwei miteinander verbundene, den Stegbereich des zugeordneten Beinpaares umgreifende halbzylinderförmige Halbschalen aufweist. Die beiden Halbschalen können entsprechend drehfest mit dem Stegbereich verbunden werden. Dazu können der Stegbereich und die Halbschalen miteinander fluchtende Bohrungen für eine Befestigungsschraube oder dgl. aufweisen. Die Halbschalen können auch zusätzlich mit radial nach innen gerichteten rohrförmigen Ansätzen ausgebildet sein, die in den Stegbereich eingreifen und die Befestigungsschraube aufnehmen.

Besonders bevorzugt ist vorgesehen, dass der Innenkörper aus Kunststoff, vorzugsweise aus Polyoxymethylen (POM) besteht. Durch diese Materialauswahl lassen sich gute Gleiteigenschaften und ein wartungsfreier, geräuscharmer Betrieb erreichen. Der Außenkörper kann ebenfalls aus einem Kunststoff bestehen, bevorzugt glasfaserverstärktem Polyamid 6 (PA6 GF30).

Für eine optimale Lagerung des jeweiligen Beinpaares ist vorgesehen, dass der Stegbereich des jeweiligen Beinpaares in zwei voneinander beabstandeten Schwenkgelenken gelagert ist.

Ganz besonders bevorzugt ist vorgesehen, dass der Stegbereich des jeweiligen Schwenkbügels in einer an der Tischplattenunterseite angeordneten Längsführung zwangsgeführt ist, wobei in eingeklappter Lage des zugeordneten Beinpaares der Stegbereich an einem Ende der Längsführung und in ausgeklappter Lage des zugeordneten Beinpaares der Stegbereich am anderen Ende der Längsführung federbelastet anliegt. Durch die federbelastete Anlage des Schwenkbügels ist gewährleistet, dass das jeweilige Beinpaar sowohl in eingeklappter als auch in ausgeklappter Lage arretiert ist.

Dabei ist vorteilhaft, dass die jeweilige Längsführung an beiden Enden jeweils eine Vertiefung aufweist, wodurch die Arretierung in der jeweiligen Endlage weiter verbessert wird.

Dabei ist besonders vorteilhaft vorgesehen, dass im Gehäuse der Längsführung zwei dachförmig über ein Schwenkgelenk miteinander verbundene und im Gehäuse verschwenkbar gelagerte Klemmschenkel aufgenommen sind, welche endseitig federbelastet auf den Stegbereich des jeweiligen Schwenkbügels drücken. Beim Drücken auf das Schwenkgelenk zwischen den beiden Klemmschenkeln erfolgt eine Rotation der beiden Klemmschenkel, die Federn werden gespannt und der Stegbereich des Schwenkbügels wird zur Bewegung entlang der Längsführung freigegeben.

Dabei ist bevorzugt vorgesehen, dass das Schwenkgelenk zwischen den beiden Klemmschenkeln mit einem von außen in das Gehäuse eindrückbaren Entriegelungsknopf verbunden ist, welcher entgegen der Federbeaufschlagung beim Eindrücken die Klemmschenkel entriegelnd aufspreizt. Ein Benutzer muss dann lediglich den Druckknopf eindrücken und kann dann das zugeordnete Beinpaar aus- oder einklappen. In der Endlage wird der Druckknopf wieder losgelassen und die federbelasteten Klemmschenkel werden wieder wirksam.

Die Erfindung ist nachstehend anhand der Zeichnung beispielhaft näher erläutert. Diese zeigt in
- Fig. 1: eine perspektivische Darstellung eines Klapptisches,
- Fig. 2: eine perspektivische Darstellung des Klapptisches von unten,
- Fig. 3: den Klapptisch von unten mit eingeklappten Beinpaaren,
- Fig. 4: eine Explosionsdarstellung eines Schwenkgelenkes,
- Fig. 5: eine teilweise Explosionsdarstellung des Schwenkgelenkes,
- Fig. 6: ein vergrößertes Detail VI in Fig. 2,
- Fig. 7: eine Explosionsdarstellung einer Längsführung und in
- Fig. 8: eine Seitenansicht der Längsführung.

Ein erfindungsgemäßer Klapptisch ist allgemein mit 1 bezeichnet und weist eine Tischplatte 2 mit zwei an der Tischplattenunterseite 2a angelenkten U-förmigen, ein- und ausklappbaren Beinpaaren 3, 4 auf. Jedes Beinpaar 3, 4 weist einen Stegbereich 3a, 4a auf, der endseitig jeweils in ein Bein 3b, 4b übergeht. Die beiden Beinpaare 3, 4 sind bevorzugt aus gebogenem Rohr hergestellt.

An jedem Beinpaar 3, 4 ist jeweils im oberen Endbereich der beiden Beine 3b, 4b ein Schwenkbügel 5, 6 angelenkt, welcher mit seinem Stegbereich 5a, 6a in nachfolgend näher beschriebener Weise an der Tischplattenunterseite 2a festlegbar ist.

Jedes Beinpaar 3, 4 ist mit seinem Stegbereich 3a, 4a in wenigstens einem, vorzugsweise in wenigstens zwei voneinander beabstandeten Schwenkgelenken 7 an der Tischplattenunterseite 2a verschwenkbar angelenkt.

Der Aufbau der Schwenkgelenke 7 ist am besten in den Figuren 4 und 5 erkennbar. Jedes Schwenkgelenk 7 weist einen an der Tischplattenunterseite 2a befestigten Außenkörper 8 und einen schwenkbar innerhalb des Außenkörpers 8 aufgenommenen Innenkörper 9 auf, der drehfest mit dem Stegbereich 3a, 4a des zugeordneten Beinpaares 3, 4 verbunden ist. Dabei weist der Außenkörper 8 zwei miteinander verbundene Gehäusehälften 8a, 8b und der Innenkörper 9 zwei, den Stegbereich 3a, 4a des zugeordneten Beinpaares 3, 4 umgreifende halbzylinderförmige Halbschalen 9a, 9b auf. Die beiden Halbschalen 9a, 9b weisen bevorzugt jeweils einen radial nach innen gerichteten rohrförmigen Ansatz 9c, 9d auf, wobei jeder Ansatz in eine nicht dargestellte gemeinsame Querbohrung des Stegbereiches 3a, 4a eingreift und beide Ansätze 9c, 9d von einer Befestigungsschraube durchdrungen werden, welche die beiden Halbschalen 9a, 9b am Stegbereich 3a, 4a, diesen umschließend, festlegt.

Wesentlich ist nun, dass der Außenkörper 8 und der Innenkörper 9 eine zueinander komplementäre Innenkontur 10 bzw. Außenkontur 11 aufweisen, die bei der Schwenkbewegung eine axiale Bewegung entlang der Schwenkachse zwischen dem Außenkörper 8 und dem Innenkörper 9 bewirkt. Beim Ausführungsbeispiel weist die Außenkontur 11 am Innenkörper 9 wenigstens eine schräg verlaufende Ausbuchtung und die Innenkontur 10 im Inneren des Außenkörpers 8 wenigstens eine komplementäre Einbuchtung auf. Die Schwenkgelenke 7 des Beinpaares 3 sind dabei gegenüber den Schwenkgelenken des Beinpaares 4 umgekehrt angeordnet, so dass im Sinne der Fig. 3 beim Einklappen des Beinpaares 3 sich dieses in Richtung der Schwenkachse nach unten und beim Einklappen des Beinpaares 4 sich dieses in Richtung der Schwenkachse nach oben bewegt. Während die Beinpaare 3 und 4 in ausgeklappter Funktionslage des Klapptisches 1 miteinander fluchten, werden diese beim Einklappen so in Richtung der Schwenkachse entgegengesetzt zueinander verschoben, dass sie in der eingeklappten Lage an der Tischplattenunterseite 2a unmittelbar anliegen und auf einem Teil ihrer Länge ineinander liegen, was nur durch den zwangsweisen Versatz bei der Schwenkbewegung möglich ist.

Die Festlegung der Schwenkbügel 5, 6 an der Tischplattenunterseite 2a ist folgendermaßen ausgeführt: Der Stegbereich 5a, 6a des jeweiligen Schwenkbügels 5, 6 ist jeweils in einer an der Tischplattenunterseite 2a angeordneten Längsführung 12 zwangsgeführt, wobei in eingeklappter Lage des zugeordneten Beinpaares 3, 4 der Stegbereich 5a, 6a an einem Ende 13 der Längsführung 12 und in ausgeklappter Lage des zugeordneten Beinpaares 3, 4 der Stegbereich 5a, 6a am anderen Ende 14 der Längsführung 12 federbelastet anliegt. Dabei weist die jeweilige Längsführung 12 an beiden Enden 13, 14 jeweils eine Vertiefung 13a, 14a in einem Gehäuseunterteil 15a eines Gehäuses 15 auf.

Im Gehäuse 15 der Längsführung 12 sind zwei dachförmig gelenkig miteinander verbundene und im Gehäuse 15 verschwenkbar gelagerte Klemmschenkel 16, 17 aufgenommen, welche mit ihren freien Enden 16a, 17a endseitig federbelastet durch jeweils eine im Gehäuse 15 aufgenommene Druckfeder 18, 19 auf den Stegbereich 5a, 6a des jeweiligen, in der zugeordneten Vertiefung 13a bzw. 14a der Längsführung 12 liegenden Schwenkbügels 5, 6 drücken und den Schwenkbügel 5, 6 dort festlegen. Die beiden Klemmschenkel 16, 17 sind im dachförmigen Verbindungsbereich über ein Schwenkgelenk 20 gelenkig miteinander verbunden. Außerdem sind beide Klemmschenkel 16, 17 jeweils in einem Schwenkgelenk 21 bzw. 22 am Gehäuse 12 angelenkt. Das Schwenkgelenk 20 zwischen den beiden Klemmschenkeln 16, 17 ist mit einem von außen in das Gehäuse 12 eindrückbaren Entriegelungsknopf 23 verbunden, welcher entgegen der Federbeaufschlagung beim Eindrücken die Klemmschenkel 16, 17 entriegelnd aufspreizt. Die beiden die Längsführungen 12 bildenden Gehäuse 15 sind an der Tischplattenunterseite 2a über eine Traverse 24 miteinander verbunden, welche eine Durchbiegung der Tischplatte 2 verhindert und als Tragehilfe dient, wenn die Beinpaare 3, 4 eingeklappt sind.

Wenn der Klapptisch 1 von der Gebrauchsposition mit ausgeklappten Beinpaaren 3, 4 in die Lager- oder Transportposition mit eingeklappten Beinpaaren 3, 4 gebracht werden soll, drückt ein Benutzer den jeweiligen Entriegelungsknopf 23 in das Gehäuse 15 ein. Durch den dadurch ausgeübten Druck auf das Schwenkgelenk 18 zwischen den beiden Klemmschenkeln 16, 17 erfolgt eine Rotation der beiden Klemmschenkel um das jeweilige Schwenkgelenk 21, 22, die Druckfedern 18, 19 werden gespannt und der Stegbereich 5a bzw. 6a des Schwenkbügels 5, 6 wird zur Bewegung entlang der Längsführung 12 freigegeben, so dass das betreffende Beinpaar 3, 4 bis auf die Tischplattenunterseite 2a eingeklappt werden kann, wobei, wie vorerwähnt, bei der Schwenkbewegung aufgrund der Gestaltung der Schwenkgelenke 7 gleichzeitig eine axiale Verlagerung des Beinpaares 3 bzw. 4 erfolgt. In der eingeklappten Endlage befindet sich der Stegbereich 5a bzw. 6a des Schwenkbügels 5 bzw. 6 nunmehr am Ende 13 der Längsführung 12 und somit in der Vertiefung 13a. Wird nun der jeweilige Entriegelungsknopf 23 losgelassen, wird die Druckfeder 18 wirksam und arretiert den Schwenkbügel 5 bzw. 6 und dementsprechend das zugeordnete Beinpaar 3, 4 in eingeklappter Lage. Der Klapptisch 1 in der in Fig. 3 befindlichen Lage kann nunmehr transportiert oder gestapelt werden.

Aus der eingeklappten Lage können die Beinpaare 3, 4 nach Eindrücken des jeweiligen Entriegelungsknopfes 23 wieder in die Funktionslage ausgeklappt und dort verriegelt werden. Dabei werden die Beinpaare 3, 4 wieder axial verlagert.

Natürlich ist die Erfindung nicht auf die dargestellten Ausführungsbeispiele beschränkt. Weitere Ausgestaltungen sind möglich, ohne den Grundgedanken zu verlassen. So kann der Außenkörper 8 und der Innenkörper 9 eine zueinander komplementäre Innen- oder Außenkontur 10 ,11 aufweisen, die anders gestaltet ist, aber gleichwohl bei der Schwenkbewegung eine axiale Bewegung zwischen dem Außen- und dem Innenkörper 8, 9 bewirkt.

### Bezugszeichenliste:

- 1: Klapptisch
- 2: Tischplatte
- 2a: Tischplattenunterseite
- 3, 4: Beinpaar
- 3a,4a: Stegbereich
- 3b,4b: Beine
- 5, 6: Schwenkbügel
- 5a,6a: Stegbereich
- 7: Schwenkgelenk
- 8: Außenkörper
- 8a,8b: Gehäusehälften
- 9: Innenkörper
- 9a,9b: Halbschalen
- 9c,9d: Ansatz
- 10: Innenkontur
- 11: Außenkontur
- 12: Längsführung
- 13,14: Ende
- 13a: Vertiefung
- 14a: Vertiefung
- 15: Gehäuse
- 15a: Gehäuseunterteil
- 16,17: Klemmschenkel
- 16a: Klemmschenkelende
- 17a: Klemmschenkelende
- 18,19: Druckfeder
- 20: Schwenkgelenk
- 21,22: Schwenkgelenk
- 23: Entriegelungsknopf
- 24: Traverse

## Patentansprüche

1. Klapptisch mit einer Tischplatte (2) und zwei daran angelenkten U-förmigen, ein- und ausklappbaren Beinpaaren (3,4), die in der eingeklappten Lage an der Tischplattenunterseite (2a) anliegen und auf einem Teil ihrer Länge ineinander liegen, wobei am jeweiligen Beinpaar (3,4) jeweils ein Schwenkbügel (5,6) angelenkt ist, welcher mit seinem Stegbereich (5a,6a) an der Tischplattenunterseite (2a) festlegbar ist, wobei das jeweilige Beinpaar (3,4) mit seinem jeweiligen Stegbereich (3a,4a) in wenigstens einem Schwenkgelenk (7) an der Tischplattenunterseite (2a) derart gelagert ist, dass aufgrund der Gestaltung der Schwenkgelenke das jeweilige Beinpaar beim Einklappen zwangsweise axial, also in Schwenkachsenrichtung, verschoben wird, wobei die Schwenkgelenke der beiden Beinpaare umgekehrt zueinander angeordnet sind, so dass die axiale Verschiebung entgegengesetzt erfolgt,
**dadurch gekennzeichnet,**
**dass** die beiden Beinpaare (3,4) in der ein- und ausgeklappten Lage durch Federwirkung feststellbar sind und dass das jeweilige Schwenkgelenk (7) einen an der Tischplattenunterseite (2a) befestigten Außenkörper (8) und einen schwenkbar innerhalb des Außenkörpers (8) aufgenommenen Innenkörper (9) aufweist, der drehfest mit dem Stegbereich (3a,4a) des zugeordneten Beinpaares (3,4) verbunden ist, wobei der Außenkörper (8) und der Innenkörper (9) eine zueinander komplementäre Innen- oder Außenkontur (10,11) aufweisen, die bei der Schwenkbewegung eine axiale Bewegung zwischen dem Außen- und dem Innenkörper (8,9) bewirkt.

2. Klapptisch nach Anspruch 1,
**dadurch gekennzeichnet,**
**dass** die Außenkontur (11) wenigstes eine schräg verlaufende Ausbuchtung und die Innenkontur (10) wenigstens eine komplementäre Einbuchtung aufweist.

3. Klapptisch nach Anspruch 1 oder 2,
**dadurch gekennzeichnet,**
**dass** der Außenkörper (8) zwei miteinander verbundene Gehäusehälften (8a,8b) aufweist.

4. Klapptisch nach einem oder mehreren der Ansprüche 1 bis 3,
**dadurch gekennzeichnet,**
**dass** der Innenkörper (9) zwei miteinander verbundene, den Stegbereich (3a,4a) des zugeordneten Beinpaares (3,4) umgreifende halbzylinderförmige Halbschalen (9a,9b) aufweist.

5. Klapptisch nach einem oder mehreren der Ansprüche 1 bis 4,
**dadurch gekennzeichnet,**
**dass** der Innenkörper (9) aus Kunststoff, vorzugsweise aus Polyoxymethylen (POM) besteht.

6. Klapptisch nach einem oder mehreren der Ansprüche 1 bis 5,
**dadurch gekennzeichnet,**
**dass** der Stegbereich (3a,4a) des jeweiligen Beinpaares (3,4) in zwei voneinander beabstandeten Schwenkgelenken (7) gelagert ist.

7. Klapptisch nach einem oder mehreren der Ansprüche 1 bis 6,
**dadurch gekennzeichnet,**
**dass** der Stegbereich (5a,6a) des jeweiligen Schwenkbügels (5,6) in einer an der Tischplattenunterseite (2a) angeordneten Längsführung (12) zwangsgeführt ist, wobei in eingeklappter Lage des zugeordneten Beinpaares (3,4) der Stegbereich (5a,6a) an einem Ende (13) der Längsführung (12) und in ausgeklappter Lage des zugeordneten Beinpaares (3,4) der Stegbereich (5a,6a) am anderen Ende (14) der Längsführung (12) federbelastet anliegt.

8. Klapptisch nach Anspruch 7,
**dadurch gekennzeichnet,**
**dass** die jeweilige Längsführung (12) an beiden Enden (13,13) jeweils eine Vertiefung (13a,14a) aufweist.

9. Klapptisch nach Anspruch 7 oder 8,
**dadurch gekennzeichnet,**
**dass** im Gehäuse (15) der Längsführung (12) zwei dachförmig über ein Schwenkgelenk (20) miteinander verbundene und im Gehäuse (15) verschwenkbar gelagerte Klemmschenkel (16,17) aufgenommen sind, welche endseitig federbelastet auf den Stegbereich (5a,6a) des jeweiligen Schwenkbügels (5,6) drücken.

10. Klapptisch nach Anspruch 9,
**dadurch gekennzeichnet,**
**dass** das Schwenkgelenk (20) zwischen den beiden Klemmschenkeln (16,17) mit einem von außen in das Gehäuse (15) eindrückbaren Entriegelungsknopf (23) verbunden ist, welcher entgegen der Federbeaufschlagung beim Eindrücken die Klemmschenkel (16,17) entriegelnd aufspreizt.

## Claims

1. Folding table comprising a table top (2) and two U-shaped pairs of legs (3, 4) which are articulated thereto and can be folded in and out, and which in the folded-in position rest against the underside of the table top (2a) and lie inside one another over a part of their length, wherein on the respective pair of legs (3, 4) in each case a pivot bracket (5, 6) is articulated, which can be secured in its bar region (5a, 6a) to the underside of the table top (2a), wherein the respective pair of legs (3, 4) is mounted in its respective bar region (3a, 4a) in at least one pivot joint (7) on the underside of the table top (2a) such that due to the configuration of the pivot joints the respective pair of legs is forcibly displaced axially, i.e. in the direction of the pivot axis, when folding in, wherein the pivot joints of the two pairs of legs are arranged inversely to one another so that the axial displacement takes place in opposite direction,
**characterised in that**
the two pairs of legs (3, 4) can be secured in the folded-in and folded-out position by spring action and **in that** the respective pivot joint (7) has an outer body (8) secured to the underside of the table top (2a) and an inner body (9) mounted pivotably inside the outer body (8), which inner body is connected in a rotationally secure manner to the bar region (3a, 4a) of the associated pair of legs (3, 4), wherein the outer body (8) and the inner body (9) have a mutually complementary inner or outer contour (10, 11), which causes an axial movement between the outer and inner body (8, 9) during the pivoting movement.

2. Folding table according to claim 1,
**characterised in that**
the outer contour (11) has at least one obliquely extending convexity and the inner contour (10) has an at least complementary indentation.

3. Folding table according to claim 1 or 2,
**characterised in that**
the outer body (8) has two interconnected housing halves (8a, 8b).

4. Folding table according or one or more of claims 1 to 3,
**characterised in that**
the inner body (9) has two interconnected half-cylindrical half-shells (9a, 9b) which engage around the bar region (3a, 4a) of the associated pair of legs (3, 4).

5. Folding table according or one or more of claims 1 to 4,
**characterised in that**
the inner body (9) is made of plastic, preferably polyoxymethylene (POM).

6. Folding table according or one or more of claims 1 to 5,
**characterised in that**
the bar region (3a, 4a) of the respective pair of legs (3, 4) is mounted in two pivot joints (7) spaced apart from one another.

7. Folding table according or one or more of claims 1 to 6,
**characterised in that**
the bar region (5a, 6a) of the respective pivot bracket (5, 6) is positively guided in a longitudinal guide (12) arranged on the underside of the table top (2a), wherein in the folded-in position of the associated pair of legs (3, 4) the bar region (5a, 6a) bears against one end (13) of the longitudinal guide (12) and in the folded-out position of the associated pair of legs (3, 4) the bar region (5a, 6a) bears against the other end (14) of the longitudinal guide (12) under spring loading.

8. Folding table according to claim 7,
**characterised in that**
the respective longitudinal guide (12) has a recess (13a, 14a) at both ends (13, 13).

9. Folding table according to claim 7 or 8,
**characterised in that**
the housing (15) of the longitudinal guide (12) accommodates two clamping legs (16, 17) which are connected to one another in a roof-like manner via a pivot joint (20) and are mounted pivotably in the housing (15) and which clamping legs press under spring loading at the end onto the bar region (5a, 6a) of the respective pivot bracket (5, 6).

10. Folding table according to claim 9,
**characterised in that**
the pivot joint (20) between the two clamping legs (16, 17) is connected to a release button (23) which can be pressed into the housing (15) from the outside and which spreads the clamping legs (16, 17) in an unlocking manner against the spring loading when pressed in.

## Revendications

1. Table pliante munie d'un plateau de table (2) et deux paires de pieds (3, 4) pliables et dépliables, en forme de U articulées à celle-ci, qui se trouvent à l'état plié sur la face inférieure du plateau de table (2a) et sont situées l'une dans l'autre sur une partie de leur longueur, dans laquelle sur chaque paire de pieds (3, 4) respectivement un étrier pivotant (5, 6) est articulé, lequel peut être fixé avec sa zone de barres (5a, 6a) sur la face inférieure du plateau de table (2a), dans laquelle la paire de pieds (3, 4) respective avec sa zone de barres (3a, 4a) respective est montée dans au moins une articulation pivotante (7) sur la face inférieure du plateau de table (2a) de telle manière qu'en raison de la conception de l'articulation pivotante, la paire de pieds respective est déplacée lors du repliage forcément axialement, donc dans la direction de l'axe de pivotement, dans laquelle les articulations pivotantes des deux paires de pieds sont disposées de manière inversée les unes par rapport aux autres, de sorte que le déplacement axial s'effectue de manière opposée,
**caractérisée en ce que**
les deux paires de pieds (3, 4) peuvent être détectées à l'état plié et déplié par l'action du ressort et **en ce que** l'articulation pivotante (7) respective présente un corps extérieur (8) fixé à la face inférieure du plateau de table (2a) et un corps intérieur (9) reçu de manière pivotante à l'intérieur du corps extérieur (8), qui est relié solidairement en rotation avec la zone de barres (3a, 4a) de la paire de pieds (3, 4) associée, dans laquelle le corps extérieur (8) et le corps intérieur (9) présentent un contour intérieur ou extérieur (10, 11) complémentaires l'un de l'autre, qui produit un mouvement axial entre le corps intérieur et extérieur (8, 9) lors du mouvement de pivotement.

2. Table pliante selon la revendication 1,
**caractérisée en ce que**
le contour extérieur (11) présente au moins un renflement s'étendant de manière oblique et le contour intérieur (10) présente au moins un enfoncement complémentaire.

3. Table pliante selon la revendication 1 ou 2,
**caractérisée en ce que**
le corps extérieur (8) présente deux moitiés de logement (8a, 8b) reliées entre elles.

4. Table pliante selon l'une ou plusieurs des revendications 1 à 3,
**caractérisée en ce que**
le corps intérieur (9) présente deux demi-coques (9a, 9b) de forme semicylindriques reliées entre elles entourant la zone de barres (3a, 4a) de la paire de pieds (3, 4) associée.

5. Table pliante selon l'une ou plusieurs des revendications 1 à 4,
**caractérisée en ce que**
le corps intérieur (9) se compose de matière plastique, de préférence de polyoxyméthylène (POM).

6. Table pliante selon l'une ou plusieurs des revendications 1 à 5,
**caractérisée en ce que**
la zone de barres (3a, 4a) de la paire de pieds (3, 4) respective est montée dans deux articulations pivotantes espacées l'une de l'autre.

7. Table pliante selon l'une ou plusieurs des revendications 1 à 6,
**caractérisée en ce que**
la zone de barres (5a, 6a) de l'étrier pivotant (5, 6) respectif est guidée de manière forcée dans un guidage longitudinal (12) disposé sur la face inférieure du plateau de table (2a), dans laquelle à l'état plié de la paire de pieds (3, 4) associée, la zone de barres (5a, 6a) repose contre une extrémité (13) du guidage longitudinal (12) et à l'état déplié de la paire de pieds (3, 4) associée, la zone de barres (5a, 6a) repose contre l'autre extrémité (14) du guidage longitudinal (12) sous la contrainte d'un ressort.

8. Table pliante selon la revendication 7,
**caractérisée en ce que**
le guidage longitudinal (12) respectif présente aux deux extrémités (13, 13) respectivement un évidement (13a, 14a).

9. Table pliante selon la revendication 7 ou 8,
**caractérisée en ce que**
dans le logement (15) du guidage longitudinal (12), deux montants de serrage (16, 17) en forme de toit montés de manière à pouvoir pivoter sont reçus dans le logement et reliés entre eux par le biais d'une articulation pivotante (20), lesquels côté extrémité appuient de manière à être sollicités par un ressort sur la zone de barres (5a, 6a) de l'étrier pivotant (5, 6) respectif.

10. Table pliante selon la revendication 9,
**caractérisée en ce que**
l'articulation pivotante (20) est reliée entre les deux montants de serrage (16, 17) avec un bouton de déverrouillage (23) pouvant être enfoncé depuis l'extérieur dans le logement (15), lequel contrairement à la sollicitation par ressort écarte par déverrouillage lors de l'enfoncement les montants de serrage (16, 17).
